# EUROPÄISCHE PATENTSCHRIFT

(11) **EP 2 121 993 B1**
(45) Veröffentlichungstag und Bekanntmachung des Hinweises auf die Patenterteilung: **14.07.2010**
(21) Anmeldenummer: 08843334.7
(22) Anmeldetag: 28.11.2008
(51) Int. Cl.: C21D 1/63, F27B 9/16, F27D 3/12

(54) **VORRICHTUNG UND VERFAHREN ZUM BE- UND ENTLADEN EINES WÄRMEBEHANDLUNGSOFENS**
DEVICE AND METHOD FOR LOADING AND UNLOADING A HEAT TREATMENT FURNACE
DISPOSITIF ET PROCÉDÉ POUR CHARGER ET DÉCHARGER UN FOUR DE TRAITEMENT THERMIQUE

(30) Priorität: 14.01.2008 DE 102008000056
(43) Veröffentlichungstag der Anmeldung: 25.11.2009
(73) Patentinhaber: LOI Thermprocess GmbH, 45141 Essen (DE)
(72) Erfinder: KÜHN, Friedhelm, 45474 Mühlheim an der Ruhr (DE); BARTH, Horst, 46145 Oberhausen (DE); SCHALBERGER, Wolfgang, 44139 Dortmund (DE)
(74) Vertreter: Zenz
(86) Internationale Anmeldenummer: PCT/EP2008/066472
(87) Internationale Veröffentlichungsnummer: WO 2009/100791

(56) Entgegenhaltungen:
- EP-A- 0 093 060
- WO-A-03/081156
- DE-A1- 3 004 175
- DE-A1- 19 919 738
- JP-A- 6 287 630
- JP-A- 2005 220 410

## Beschreibung

Die vorliegende Erfindung betrifft eine Vorrichtung zum Be- und Entladen eines Wärmebehandlungsofens, insbesondere eines Drehherdofens, sowie ein entsprechendes Verfahren.

Ein Drehherdofen mit einer Einrichtung zum Be- und Entladen eines Wärmebehandlungsofens ist beispielsweise aus der DE 199 19 738 A1 bekannt, wobei dem Drehherdofen eine Einrichtung zum Abschrecken von Werkstücken zugeordnet ist, in welcher zu behandelnde Werkstücke mit einem gekühlten Gas abgeschreckt werden. Aus der DE 30 04 175 A1 ist ferner eine Einrichtung zum Transportieren von glühendem Koks aus einer Ofenkammer zu einer stationären Löschstation bekannt.

Alternativ werden Drehherdöfen gemäß dem Stand der Technik über einen sogenannten Elevator be- und entladen. Zum Beladen wird zunächst ein Werkstück auf die Stell-Gleitfläche des Elevators bewegt, und zwar standardmäßig mit einer geeigneten Stoßvorrichtung. Nachfolgend wird das Werkstück über eine Öffnung in der Außenwand des Drehherdofens in diesen geschoben, und zwar ebenfalls mit einer Stoßvorrichtung. Je nach Konstruktion des Drehherdofens sowie des Elevators und weiterer zur Be- und Entladung dienenden Einrichtungen kann dazu dieselbe oder eine andere Stoßvorrichtung verwendet werden. Zum Entladen wird ein Werkstück nach der Wärmebehandlung im Drehherdofen mit einer Stoßvorrichtung, die außerhalb der Innenwand des Drehherdofens angeordnet ist, aus dem Ofen und auf die Stell-Gleitfläche des Elevators geschoben. Anschließend wird die Stell-Gleitfläche mit samt dem aufliegenden Werkstück zum Abschrecken des Werkstücks in ein Ölbad gesenkt. In dieser unteren Stellung des Elevators wird das Werkstück mit einer weiteren Stoßvorrichtung von der Stell-Gleitfläche gestoßen. Die Stell-Gleitfläche des Elevators wird aus dem Ölbad in die Stellung zum Beladen gehoben und ein weiteres Werkstück wird auf die Stell-Gleitfläche geschoben, um anschließend in den Drehherdofen bewegt zu werden. Da die Stell-Gleitfläche des Elevators bei jedem Entladevorgang in das Ölbad eingetaucht wird, ist diese ständig mit Öl benetzt, welches beim Schieben von Werkstücken von der Stell-Gleitfläche mit diesen in den Drehherdofen gelangt. Aufgrund der dort herrschenden Temperaturen verdampft bzw. verbrennt das mit den Werkstücken eingeschleppte Öl und verunreinigt die Atmosphäre in dem Drehherdofen. Um eine gleichbleibend hohe Qualität bei der Wärmebehandlung zu erreichen, ist eine solche Verunreinigung der Atmosphäre unbedingt zu vermeiden.

Es ist daher Aufgabe der vorliegenden Erfindung, eine Vorrichtung bzw. ein Verfahren zu schaffen, mit welcher bzw. welchem der Öleintrag in einen Wärmebehandlungsofen bei dessen Beladung vermieden werden kann.

Diese Aufgabe wird erfindungsgemäß gelöst durch eine Vorrichtung mit den Merkmalen des Patentanspruchs 1.

Die erfindungsgemäße Vorrichtung zum Be- und Entladen eines Wärmebehandlungsofens, insbesondere eines Drehherdofens, umfasst ein Rahmengestell mit einer ersten oberen und einer zweiten unteren Ebene, die parallel übereinander angeordneten sind und über eine Mehrzahl von Rahmenstreben miteinander verbunden sind, wobei die erste und die zweite Ebene jeweils eine Mehrzahl von Öffnungen aufweisen und wobei die Rahmenstreben eine Mehrzahl von Führungsmitteln aufweisen.

Die Vorrichtung umfasst ferner eine Mehrzahl von mit einem Hebemechanismus verbundenen Hubstreben, die vertikal bewegbar in den Führungsmitteln der Rahmenstreben gelagert sind und sich vertikal über die obere Ebene hinweg erstrecken, wobei jede Hubstrebe bei einer ersten, der ersten Ebene zugeordneten Position und bei einer zweiten, der zweiten Ebene zugeordneten Position einen Mitnehmer aufweist. Die Mitnehmer sind derart an den Hubstreben ausgerichtet, dass sie bei einer Vertikalbewegung der Hubstreben in bzw. durch die Öffnungen in den zugeordneten Ebenen bewegbar sind. Die Vorrichtung umfasst ferner noch zumindest ein an einer Rahmenstrebe angeordnetes Haltemittel, welches die Vertikalbewegung der entsprechenden Hubstrebe begrenzt.

Die Erfindung basiert auf der Idee eine."doppelstöckige" Vorrichtung zum Be- und Entladen eines Wärmebehandlungsofens zu verwenden, wobei diese Vorrichtung neben einem Rahmengestell, welches die erste und zweite Ebene umfasst, einen weiteren von den Hubstreben gebildeten Hubrahmen umfasst, und wobei die Hubstreben eine Mehrzahl von Mitnehmern aufweisen. Die Mitnehmern und die Ebenen bilden dabei eine Ablagefläche, die je nach Stellung der Hubstreben in dem Rahmengestell einmal derart gestaltet ist, dass Werkstücke lediglich auf der Ebene aufliegen bzw. auf diese aufgeschoben oder von dieser gestoßen werden können, zum anderen aber auch lediglich die Mitnehmer die Ablagefläche für die Werkstücke bilden, wobei es dann möglich ist, dass die Werkstücke von einem Hebe/Senk-Manipulator untergriffen werden und so in bzw. aus dem Drehherdofen transportiert werden können.

Zum Be- und Entladen des Wärmebehandlungsofens werden unterschiedliche Ebenen bzw. Ablageflächen verwendet. Während die obere Ebene bzw. Fläche stets zum Beladen des Drehherdofens verwendet wird, wird die untere Ebene stets zum Entladen verwendet. Somit wird vermieden, dass beim Beladen des Dreherdofens Öl in diesen eingetragen wird.

Durch die Verwendung der Mitnehmer, die an den Hubstreben angeordnet sind, ist es ferner möglich, die Werkstücke zum Be- und Entladen nicht zu stoßen, sondern diese mit einem Hebe/Senkmanipular in bzw. aus dem Drehherdofen zu bewegen. Dazu greift der Manipulator unter die Werkstücke und hebt sie für die entsprechende Manipulation geringfügig an. Ein solches Untergreifen der Werkstücke ist nur dann möglich, wenn diese durch die Mitnehmer von den Ebenen gehoben werden, so dass ein Freiraum für entsprechende Hebemittel des Manipulators geschaffen wird. Eine derartiges Be- und Entladen ist ausgesprochen vorteilhaft, da auf sogenannte Schienensteine in dem Drehherdofen verzichtet werden kann, auf denen die Werkstücke bei üblichen Be- und Entladevorrichtungen in bzw, aus dem Drehherdofen geschoben werden. Diese Schienensteine sind nur ausgesprochen schwierig mit gleichbleibender Qualität herstellbar und müssen innerhalb relativ kurzer Zeitintervalle kosten- und zeitintensiv ausgetauscht werden.

Das Rahmengestell der Vorrichtung ist so gestaltet, dass Werkstücke ohne Probleme auf bzw. von den entsprechenden Ebenen bzw. Mitnehmern bewegt werden können. Der Begriff "Werkstück" umfasst bei dieser Anmeldung sowohl einzelne Werkstücke, die ohne Roste oder dergleichen bewegt werden, als auch mehrere Werkstücke auf sogenannten Rosten, wobei die Werkstücke dann stets zusammen mit den Rosten bewegt werden.

Je nach Anwendungszweck kann das Rahmengestell drei oder mehr Rahmenstreben aufweisen, über die die beiden Ebenen miteinander verbunden sind. Es ist auch möglich, zwei Rahmenstreben in gewissen Abschnitten über eine Wandung miteinander zu verbinden, sollte dies - beispielsweise aus Stabilitätsgründen oder zur Wärmestrahlungsdämmung - notwendig sein.

Die Rahmenstreben weisen eine Mehrzahl von Führungsmitteln auf, in denen die Hubstreben geführt sind. Wie viele Führungsmittel pro Rahmenstrebe verwendet werden, ist primär abhängig von der Größe der Vorrichtung und dem Gewicht der zu bewegenden Werkstücke.

In den Führungsmitteln sind vertikal bewegbar Hubstreben gelagert, die mit einem Hebemechanismus verbunden sind. Dabei können sämtliche Hebenstreben mit einem separaten Hebemechanismus verbunden sein, oder mehrere Hebestreben sind miteinander gekoppelt und mit dem gleichen Hebemechanismus verbunden. Beispielsweise können je zwei Streben mit einem Hebemechanismus verbunden sein, so dass es möglich ist, die Hubstreben unterschiedlichen stark zu heben bzw. senken. Die Hubstreben bilden einen "Hubrahmen", der gegen das Rahmengestell verschiebbar ist. Dabei können die Hubstreben derart ausgebildet sein, dass sie "innerhalb" des Rahmengestells angeordnet sind, wobei in diesem Fall die Ebenen weitere Öffnungen bzw. angepasste Öffnungen aufweisen, da die Hubstreben in einem solchen Fall zumindest teilweise durch die Ebenen geführt sind. Die Hubstreben können jedoch durch die Führungsmittel auch "außerhalb" des Rahmengestells geführt sein. In einem solchen Fall bewegen sich die Hubstreben außerhalb des Rahmengestells, die Mitnehmer jedoch bewegen sich in bzw. durch die Ebenen. Die Öffnungen in den Ebenen sind dabei stets so gestaltet, dass diese entweder die Mitnehmer aufnehmen können oder dass sich die Mitnehmer durch diese hindurch bewegen können. In einem solchen Fall erstrecken sich die Öffnungen natürlich durch die vollständige Höhe der Ebenen.

Ob sich die Mitnehmer bei entsprechenden Vertikalbewegungen durch oder lediglich in die Ebenen bewegen ist abhängig von der Konstruktion der Vorrichtung. Diese kann so ausgebildet sein, dass sich die Mitnehmer lediglich in die Ebenen bewegen. In einem solchen Fall ist dafür zu sorgen, dass die Oberseite der Mitnehmer im Wesentlichen bündig mit der Oberfläche der Ebenen abschließt, damit ggf. Werkstücke auf oder von den Ebenen geschoben werden können.

An zumindest einer Rahmenstrebe ist ein Haltemittel angeordnet, welches die Vertikalbewegung der entsprechenden Hubstrebe begrenzt. Wird lediglich ein Haltemittel verwendet, sind alle Hubstreben miteinander verbunden, so dass das Haltemittel die Vertikalbewegung sämtlicher Hubstreben begrenzt. Sind die Hubstreben nicht alle miteinander verbunden, müssen entsprechend mehr Haltemittel vorgesehen werden.

Die erfindungsgemäße Vorrichtung kann an beliebige Arten von Wärmebehandlungsöfen angepasst werden. Insbesondere ist sie für Drehherdöfen geeignet, da bei diesen üblicherweise eine Öffnung in dem Drehherdofen sowohl für die Be- als auch die Entladung verwendet wird.

Bei einer bevorzugten Weiterbildung der erfindungsgemäßen Vorrichtung sind auf der Oberseite zumindest einer der Ebenen Gleitschienen angeordnet. Diese vereinfachen die Bewegung der Werkstücke auf bzw. von den Ebenen, so dass entsprechend kleinere Stoßvorrichtungen verwendet werden können. Die Verwendung der Gleitschienen hat ferner den Vorteil, dass beim Auftreten von Verschleißerscheinungen lediglich die Gleitschienen erneuert werden müssen, die Ebene selber jedoch nicht ausgetauscht werden muss.

Beim Eintauchen der unteren Ebene in das Öl des Abschreckbades fließt das Öl an den Rändern der Ebene vorbei. Um das

Eintauchen der Ebene in das Öl zu vereinfachen, weist die untere Ebene eine Mehrzahl von zusätzlichen Öffnungen auf, durch die das Öl beim Eintauchen der unteren Ebene in das Öl hindurchtreten kann. Auf diese Weise kann man zum einen das Abschreckbad kleiner gestalten, da man nicht mehr auf ein Vorbeifließen des Öls angewiesen ist, zum anderen kann man das Eintauchen in das Öl beschleunigen, da zusätzliche Durchtrittsöffnungen für das Öl bereitgestellt sind.

Um die Vertikalbewegung der Hubstreben gegenüber dem Rahmengestell zu begrenzen ist zumindest ein Haltemittel an einer der Rahmenstreben angeordnet. Bei einer bevorzugten Weiterbildung der erfindungsgemäßen Vorrichtung ist eines der Führungsmittel als Haltemittel ausgebildet. Auf diese Weise braucht kein gesondertes Haltemittel bereitgestellt zu werden, was den Aufbau der Vorrichtung insgesamt vereinfacht.

Die Aufgabe wird ferner durch ein erfindungsgemäßes Verfahren mit den Merkmalen des Patentanspruchs 6 gelöst.

Bei dem erfindungsgemäßen Verfahren wird die Vorrichtung zunächst in einem Schritt a) über die Hubstreben in eine erste Stellung gehoben. Bei dieser Bewegung in die erste Stellung begrenzt das zumindest eine Haltemittel die Vertikalbewegung der Hubstreben gegenüber dem Rahmengestell. Die gesamte Vorrichtung wird also lediglich über die Hubstreben angehoben, das Rahmengestell ist nicht direkt mit einem Hebemechanismus verbunden. In dieser ersten Stellung befinden sich die unteren Mitnehmer oberhalb der unteren Ebene, und ein erstes Werkstück wird aus dem Wärmebehandlungsofen auf die unteren Mitnehmer bewegt. Beispielsweise kann das Werkstück von außen gegriffen werden und auf den Mitnehmern abgestellt werden. Eine weitere Möglichkeit der Bewegung aus dem Wärmebehandlungsofen auf die Mitnehmer ist weiter unten dargelegt.

Nachdem das erste Werkstück auf den unteren Mitnehmern abgestellt ist, wird die Vorrichtung in einem Schritt b) über die Hubstreben so weit in eine zweite Stellung abgesenkt, das der untere, die unteren Mitnehmer sowie die untere Ebene umfassende Abschnitt der Vorrichtung in die Abschreckeinrichtung bewegt und die untere Ebene in der Abschreckeinrichtung abgestellt wird, wobei die Mitnehmer jedoch oberhalb der jeweiligen Ebene verbleiben. Da die Mitnehmer oberhalb der Ebenen verbleiben, liegt das Werkstück in dieser Stellung noch immer auf den Mitnehmern auf.

In einem Schritt c) wird dann ein zweites Werkstück auf eine obere Ablagefläche, gebildet aus der oberen Ebene oder den oberen Mitnehmern, bewegt. Dies kann beispielsweise derart erfolgen, dass ein Manipulator ein Werkstück bei einem Lager- oder Vorbereitungsplatz seitlich angreift und auf den oberen Mitnehmern absetzt. Eine detaillierte Beschreibung dieses Vorgangs folgt weiter unten.

Nachfolgend wird das zweite Werkstück (Schritt d)) von der oberen Ablagefläche in den Wärmebehandlungsofen bewegt. Dies kann beispielsweise wieder derart erfolgen, dass ein Manipulator das Werkstück seitlich angreift und in den Wärmebehandlungsofen hebt.

Nachdem das zweite Werkstück von der oberen Ablagefläche in den Wärmebehandlungsofen bewegt wurde, werden bei Schritt e) die Hubstreben derart weiter in eine dritte Stellung abgesenkt, dass sich die Mitnehmer in die Ebenen bewegen und dabei das erste Werkstück von den unteren Mitnehmern auf der unteren Ebene abgestellt wird.

Für den Fall, das die Vorrichtung derart konstruiert ist, dass sich die Mitnehmer durch die Öffnungen in den Ebenen bewegen und nicht lediglich in diese, sind in der Abschreckeinrichtung Abstandmittel angeordnet, auf denen die untere Ebene zu diesem Zeitpunkt aufliegt, wodurch unterhalb der Ebene ein Freiraum gebildet ist, in den sich die Mitnehmer an den Hubstreben bewegen können.

Anschließend wird das erste Werkstück bei Schritt f) mit einer geeigneten Vorrichtung von der unteren Ebene entfernt.

Vorzugweise wird das Werkstück bei Schritt a) in dem Wärmebehandlungsofen von einem Hebe/Senk-Manipulator untergriffen und auf den unteren Mitnehmern abgestellt.

Das Werkstück kann bei Schritt c) beispielsweise seitlich von einem Manipulator gegriffen werden und auf den oberen Mitnehmern abgestellt werden. Es ist jedoch bevorzugt, dass das Werkstück bei Schritt c) mit einem Hebe/Senk-Manipulator auf den oberen Mitnehmern absetzt, wobei der Manipulator das Werkstück bei dem Transport zu den Mitnehmern untergreift. Ein derartiger Transport des Werkstücks gestaltet sich deutlich einfacher und sicherer - es müssen keine speziellen Haltemittel an den Werkstücken vorhanden sein, die ein seitliches Greifen dieser ermöglichen. Darüber hinaus muss der Manipulator keine Greiffunktionalität aufweisen, sondern lediglich Hebemittel, die das Werkstück bei dem eigentlichen Transport untergreifen.

Bei einer bevorzugten Weiterbildung des erfindungsgemäßen Verfahrens wird das Werkstück bei Schritt d) von einem Hebe/Senk-Manipulator untergriffen und in den Wärmebehandlungsofen gehoben. Die Vorteile gegenüber einem seitlichen Angriff eines Manipulators sind die oben dargelegten.

Das Werkstück wird in Schritt f) von der unteren Ebene vorzugsweise mit einer Stoß- oder Zugeinrichtung entfernt, da diese konstruktiv einfach sind, was insbesondere innerhalb d wichtig ist.

Gemäß dem oben beschriebenen Verfahren wird die Vorrichtung bei Schritt b) derart abgesenkt, dass die Mitnehmer noch oberhalb der jeweiligen Ebene verbleiben und dann das zweite Werkstück auf die obere Ablagefläche, in diesem Falle gebildet von den oberen Mitnehmern, bewegt wird. Da die Mitnehmer zum Zeitpunkt des Beladens der Vorrichtung mit dem zweiten Werkstück oberhalb der Ebene angeordnet sind, kann das zweite Werkstück nur von oben, beispielsweise mit einem Hebe/Senk-Manipulator, auf den oberen Mitnehmern abgesetzt werden.

Bei einer bevorzugten Weiterbildung des erfindungsgemäßen Verfahrens werden die Hubstreben daher nach Schritt b) derart weiter abgesenkt, dass die Mitnehmer in die Öffnungen in den Ebenen bewegt werden, wobei das erste Werkstück von den unteren Mitnehmern auf der unteren Ebene abgestellt wird. Bei Schritt c) wird dann ein zweites Werkstück mit einer Stoß- oder Zugeinrichtung auf die obere Ablagefläche, aufgrund des weiteren Absenkens der Vorrichtung gebildet von der oberen Ebene, bewegt und anschließend wird die Vorrichtung über die Hubstreben derart angehoben, dass die Mitnehmer die Werkstücke von den jeweiligen Ebenen anheben.

Zwar umfasst diese Weiterbildung einen weiteren Verfahrenschritt, jedoch ermöglicht es dieser Schritt, dass Werkstücke auf die obere Ablagefläche, in diesem Falle durch die obere Ebene gebildet, geschoben oder gezogen werden können. Das Einschieben/Einziehen der Werkstücke in den Wärmebehandlungsofen ist aufgrund der oben genannten Nachteile zwar unerwünscht, das Schieben/Ziehen der Werkstücke außerhalb des Wärmebehandlungsofens ist jedoch aufgrund der sehr unterschiedlichen Bedingungen und Gegebenheiten unproblematisch. Eine zum Schieben bzw. Stoßen der Werkstücke auf die obere Ebene verwendbare Stoß- bzw. Zugeinrichtung ist konstruktiv einfacher und preisgünstiger.

Sollte lediglich eine sehr geringe Abschreckzeit notwendig sein, so kann bei einer derartigen Führung des Verfahrens der Schritt f) bereits zu diesem Zeitpunkt ausgeführt werden, d.h. ein Werkstück auf der unteren Ebene wird bereits zu diesem Zeitpunkt von der unteren Ebene bewegt.

Im Folgenden wird ein Ausführungsbeispiel der erfindungsgemäßen Vorrichtung sowie ein Ausführungsbeispiel des erfindungsgemäßen Verfahrens anhand der Zeichnung nähert erläutert. In der Zeichnung zeigt:
Figur 1 eine schematische Ansicht eines Ausführungsbeispiels der erfindungsgemäßen Vorrichtung, und
Figuren 2a - 2e Darstellungen einzelner Verfahrensschritte eines Ausführungsbeispiels des erfindungsgemäßen Verfahrens.
Figur 1 zeigt eine schematische Ansicht eines Ausführungsbeispiels der erfindungsgemäßen Vorrichtung. Die dargestellte Vorrichtung dient zum Be- und Entladen eines (nicht dargestellten) Drehherdofens.

Die Vorrichtung (1) umfasst ein Rahmengestell (20) sowie einen Hubrahmen (30). Das Rahmengestell (20) umfasst eine obere Ebene (21) und eine zur oberen Ebene parallele untere Ebene (22), wobei die Ebenen über vier Rahmenstreben (23) miteinander verbunden sind, und zwar derart, dass die Rahmenstreben (23) jeweils durch die Ecken der Ebenen (21, 22) laufen bzw. an diesen befestigt sind. Die Rahmenstreben (23) erstrecken sich vertikal über die obere Ebene (21) hinweg und sind bei dem gezeigten Ausführungsbeispiel bei ihren oberen Enden mit Querverbindungen (24) miteinander verbunden. Derartige Querverbindungen (24) sind jedoch bei anderen Ausführungsbeispielen nicht unbedingt erforderlich, erhöhen jedoch allgemein die Stabilität des Rahmengestells (20).

Die Rahmenstreben (23) umfassen jeweils zwei Führungsmittel (25), die oberhalb der Ebenen an diesen befestigt sind, wobei die Führungsmittel (25) bei jeder Rahmenstrebe bei den jeweils gleichen Höhen angeordnet sind. Bei dem in Figur 1 gezeigten Ausführungsbeispiel sind die Führungsmittel (25) ferner derart an den Rahmenstreben befestigt, dass jeweils zwei Führungsmittel zueinander ausgerichtet sind, und zwar entlang eines Randes einer Ebene (21, 22) .

In den beiden Führungsmitteln (25) einer Rahmenstrebe (23) ist vertikal bewegbar eine Hubstrebe (31) geführt. Im vorliegenden Ausführungsbeispiel umfasst die Vorrichtung vier Hubstreben (31), die bei ihren oberen Enden mit Querstreben (32) miteinander verbunden sind. Gegenüberliegende Ecken des durch die vier Querstreben (32) gebildeten Vierecks sind durch weitere Streben (33) miteinander verbunden, deren Schnittpunkt mit einem Hebemechanismus (34) verbunden ist. Bei dem vorliegenden Ausführungsbeispiel wird also lediglich ein Hebemechanismus zum Heben bzw. Senken der Hubstreben (31) bzw. der Vorrichtung (1) verwendet. Es ist jedoch auch möglich, beispielsweise jeder Hubstrebe (31) einen separaten Hebemechanismus zuzuweisen - natürlich sind die einzelnen Hubstreben (31) dann nicht mehr starr miteinander verbunden.

Die obere und die untere Ebene (21, 22) weisen jeweils eine Mehrzahl von Öffnungen (21a, 22a) auf, die sich bei dem gezeigten Ausführungsbeispiel durch die gesamte Höhe der Ebenen erstrecken. Die Öffnungen erstrecken sich in einem Winkel von 90° von dem Rand der Ebenen zu deren Mittelachse.

Jede der vier Hubstreben (31) umfasst bei einer ersten, der oberen Ebene (21) zugeordneten Position und bei einer zweiten, der unteren Ebene (22) zugeordneten Position einen Mitnehmer (35, 36). Die Vorrichtung umfasst also vier untere (36) und vier obere Mitnehmer (35), die jeweils bei gleichen Höhen an den Hubtreben (31) befestigt sind (und somit eine nicht gezeigte Ebene aufspannen). Die Mitnehmer sind, bezogen auf einen Rand einer Ebene, in einem Winkel von 90°C zu diesem Rand angeordnet und ragen in die Vorrichtung hinein, wobei sich jeweils zwei Mitnehmer gegenüberliegen. Bei einer Vertikalbewegung der Hubstreben, also einer Relativbewegung der Hubstreben (31) zu dem Rahmengestell (20), bewegen sich die Mitnehmer (35, 36) in Öffnungen (21a, 22a) hinein, die in der oberen und der unteren Ebene (21, 22) ausgebildet sind. Aufgrund der gegenseitigen Ausrichtung der Öffnungen (21a, 22a) und der Mitnehmer (35, 36) können diese vollständig in bzw. durch die Ebene bewegt werden.

Bei dem in Figur 1 gezeigten Ausführungsbeispiel wirken die Führungsmittel (25) auch als Haltemittel, d.h. sie begrenzen die Relativbewegung der Hubstreben (31) zu dem Rahmengestell (20).

Die in Figur 1 gezeigte Konfiguration der Öffnungen und der Mitnehmer ist lediglich eine von vielen. Beispielsweise können die Mitnehmer auch auf das Zentrum der jeweiligen Ebene ausgerichtet sein. Gleiches gilt für die Anordnung der Hubstreben zu den Rahmenstreben. Wesentlich ist, dass stets eine Relativbewegung zwischen den Hubstreben und dem Rahmengestell möglich ist, und dass sich die Mitnehmer bei dieser Relativbewegung in bzw. durch die Ebenen bewegen können.

Bezüglich der Materialwahl der einzelnen Komponenten der Vorrichtung ist lediglich zu beachten, dass diese zum einen die entstehenden Kräfte aufnehmen können, und zum anderen den Temperaturen, die in unmittelbarer Nähe eines Drehherdofens herrschen, standhalten. Ferner sollten bevorzugt solche Materialen verwendet werden, die möglichst lange Wartungszyklen ermöglichen, da die Wartung der Vorrichtung stets einen Produktionsausfall für den Drehherdofen mit sich bringt.

Im Folgenden werden anhand der Figuren 2a - 2e einzelne Schritte eines Ausführungsbeispiels des erfindungsgemäßen Verfahrens zum Be- und Entladen eines Wärmebehandlungsofens beschrieben, bei welchem das Werkstück in den Wärmebehandlungsofen eingeschoben wird. Die in den Figuren 2a - 2e gezeigte Vorrichtung weicht leicht von der Vorrichtung gemäß Figur 1 ab.

Unter der eigentlichen erfindungsgemäßen Vorrichtung (1) befindet sich ein (lediglich schematisch angedeutetes) Ölbad (Abschreckeinrichtung) (40) mit am Boden angeordneten Abstandmitteln (41, 61). In der Abschreckeinrichtung (40) ist ein Elevator (60) angedeutet, mit welchem Werkstücke nach der Abschreckung aus de Abschreckeinrichtung gehoben werden.

Die Vorrichtung (1) umfasst vier Rahmenstreben (23) sowie vier Hubstreben (31), die über Querstreben (32) miteinander verbunden sind. Die Querstreben (32) sind wiederum mit dem Hebemechanismus (34) verbunden. Die einzelnen Rahmenstreben (23) umfassen jeweils drei Führungsmittel (25a, 25b, 25c), von denen lediglich die Führungsmittel (25b) als Haltemittel wirken und die Relativbewegung der Hubstreben (31) zu den Rahmenstreben (23) begrenzen. An jeder der Hubstreben (31) sind zwei Mitnehmer (35, 36) angeordnet.

Zunächst wird die die Vorrichtung (1) über die Hubstreben (31) in eine erste Stellung gehoben, in welcher ein erstes Werkstück (50) aus einem (nicht gezeigten) Drehherdofen auf die unteren Mitnehmer (36) bewegt wird (Figur 2a). In dieser Stellung befinden sich die unteren Mitnehmer (36) ungefähr auf dem Niveau des Wärmebehandlungsofens.

Das erste Werkstück (50) kann beispielsweise mit einem (nicht dargestellten) Hebe/Senk-Manipulator auf den oberen Mitnehmern (35) abgesetzt werden. Bei einem solchen Ausführungsbeispiel ist es nicht mehr notwendig, Schienensteine in dem Drehherdofen zu verbauen - der Hebe/Senk-Manipulator fährt mit entsprechenden Hebemitteln unter das erste Werkstück in dem Drehherdofen, hebt dieses an, bewegt das erste Werkstück aus dem Drehherdofen und setzt es auf den Mitnehmern (35) ab.

Nachfolgend (Figur 2b) wird die Vorrichtung über die Hubstreben (31) so weit in eine zweite Stellung abgesenkt, das der untere, die unteren Mitnehmer (36) sowie die untere Ebene (22) umfassende Abschnitt der Vorrichtung in die Abschreckeinrichtung bzw. das Ölbad (40) bewegt und die untere Ebene (22) auf den Abstandmitteln (41) abgestellt wird (Figur 2b).

Bei dem gezeigten Ausführungsbeispiel werden die Hubstreben (31) dann kontinuierlich weiter in eine dritte Stellung (Figur 2c) abgesenkt, wobei die Mitnehmer (35, 36) durch die (nicht dargestellten) Öffnungen (21a, 22a) in den Ebenen (21, 22) bewegt werden, und wobei das erste Werkstück (50) von den unteren Mitnehmern (36) auf der unteren Ebene (22) abgestellt wird.

Sobald die Vorrichtung diese Position erreicht hat, wird ein weiteres zweites Werkstück (51) mit einer (nicht gezeigten) Stoßeinrichtung auf die obere Ebene (21) geschoben.

Anschließend wird die Vorrichtung über die Hubstreben (31) derart angehoben wird, dass die Mitnehmer (35, 36) die Werkstücke (50, 51) von den jeweiligen Ebenen (21, 22) anheben (Figur 2d). Nachfolgend wird das zweite Werkstück (51) von einem (nicht dargestellten) Hebe/Senk-Manipulator untergriffen und in den Drehherdofen bewegt.

Sobald das zweite Werkstück (51) von den oberen Mitnehmern (35) in den Drehherdofen bewegt wurde, wird die Vorrichtung über die Hubstreben (31) derart abgesenkt, dass sich die Mitnehmer (35, 36) durch die Ebenen (21, 22) bewegen und dabei das erste Werkstück (50) von den unteren Mitnehmern (36) auf der unteren Ebene (22) abgestellt wird (Figur 2e). Von der unteren Ebene (22) wird das erste Werkstück (50) mit einer (nicht dargestellten) Stoßvorrichtung auf eine untere Ebene (62) des Elevators (60) geschoben, der neben der eigentlichen Vorrichtung (1) im Ölbad (40) angeordnet ist. Mit dem Elevator wird das zweite Werkstück (51) aus dem Ölbad (40) gehoben und dann der weiteren Bearbeitung zugeführt.

## Patentansprüche

1. Eine Vorrichtung zum Be- und Entladen eines Wärmebehandlungsofens mit
einem Rahmengestell (20) mit einer ersten oberen und einer zweiten unteren Ebene (21, 22), die parallel übereinander angeordneten sind und über eine Mehrzahl von Rahmenstreben (23) miteinander verbunden sind, wobei die erste und die zweite Ebene (21, 22) jeweils eine Mehrzahl von Öffnungen (21a, 22a) aufweisen und wobei die Rahmenstreben eine Mehrzahl von Führungsmitteln (25) aufweisen,
einer Mehrzahl von mit einem Hebemechanismus (34) verbundenen Hubstreben (31), die vertikal bewegbar in den Führungsmitteln (25) der Rahmenstreben (23) gelagert sind und sich vertikal über die obere Ebene (21) hinweg erstrecken, wobei jede Hubstrebe (31) bei einer ersten, der oberen Ebene (21) zugeordneten Position und bei einer zweiten, der unteren Ebene (22) zugeordneten Position einen Mitnehmer (35, 36) aufweist, wobei die Mitnehmer (35, 36) derart an den Hubstreben (31) ausgerichtet sind, dass sie bei einer Vertikalbewegung der Hubstreben (31) in die Öffnungen (21a, 22a) in den zugeordneten Ebenen (21, 22) bewegbar sind, und
zumindest einem an einer Rahmenstrebe (23) angeordneten Haltemittel, welches die Vertikalbewegung der entsprechenden Hubstrebe (31) begrenzt.

2. Vorrichtung nach Anspruch 1, **dadurch gekennzeichnet, dass** auf der Oberseite zumindest einer Ebene (21, 22) Gleitschienen angeordnet sind.

3. Vorrichtung nach einem der Ansprüche 1 oder 2, **dadurch gekennzeichnet, dass** zumindest die untere Ebene (22) zusätzliche Öffnungen aufweist.

4. Vorrichtung nach einem der Ansprüche 1 bis 3, **dadurch gekennzeichnet, dass** zumindest eines der Führungsmittel (25) als Haltemittel ausgebildet ist, welches die Vertikalbewegung der Hubstreben (31) gegenüber dem Rahmengestell begrenzt.

5. Vorrichtung nach einem der Ansprüche 1 bis 4, **dadurch gekennzeichnet, dass** die Hubstreben (31) bei ihrem oberen Ende über Kupplungselemente (32, 33) miteinander verbunden sind.

6. Verfahren zum Be- und Entladen eines Wärmebehandlungsofens mit einer Vorrichtung gemäß einem der Ansprüche 1 bis 5 sowie einer unter der Vorrichtung angeordneten Abschreckeinrichtung (40), wobei:
a) die Vorrichtung über die Hubstreben (31) in eine erste Stellung gehoben wird, in welcher ein erstes Werkstück aus einem Wärmebehandlungsofen auf die unteren Mitnehmer (36) bewegt wird,
b) die Vorrichtung über die Hubstreben (31) so weit in eine zweite Stellung abgesenkt wird, das der untere, die unteren Mitnehmer (36) sowie die untere Ebene (22) umfassende Abschnitt der Vorrichtung in die Abschreckeinrichtung (40) bewegt und die untere Ebene (22) in der Abschreckeinrichtung (40) abgestellt wird, die Mitnehmer (35, 36) jedoch oberhalb der jeweiligen Ebene (21, 22) verbleiben,
c) ein zweites Werkstück auf eine obere Ablagefläche, gebildet aus der oberen Ebene (21) oder den oberen Mitnehmern (35), bewegt wird,
d) das zweite Werkstück von der oberen Ablagefläche in den Wärmebehandlungsofen bewegt wird,
e) die Vorrichtung über die Hubstreben derart in eine dritte Stellung abgesenkt wird, dass sich die Mitnehmer (35, 36) in die Ebenen (21, 22) bewegen und dabei das erste Werkstück von den unteren Mitnehmern (36) auf der unteren Ebene (22) abgestellt wird, und
f) das erste Werkstück von der unteren Ebene (22) entfernt wird.

7. Das Verfahren zum Be- und Entladen eines Wärmebehandlungsofen nach Anspruch 6, **dadurch gekennzeichnet, dass** bei Schritt a) ein Hebe/Senk-Manipulator das erste Werkstück in dem Wärmebehandlungsofen untergreift und auf den unteren Mitnehmern (36) absetzt.

8. Das Verfahren zum Be- und Entladen eines Wärmebehandlungsofens nach Anspruch 6 oder 7, **dadurch gekennzeichnet, dass** das zweite Werkstück bei Schritt c) mit einem Hebe/Senk-Manipulator auf den oberen Mitnehmern (35) abgesetzt wird, wobei der Hebe/Senk-Manipulator das zweite Werkstück bei dem Transport auf die oberen Mitnehmer (35) untergreift.

9. Das Verfahren zum Be- und Entladen eines Wärmebehandlungsofens nach einem der Ansprüche 6 bis 8, **dadurch gekennzeichnet, dass** das erste Werkstück bei Schritt d) von einem Hebe/Senk-Manipulator untergriffen und in den Wärmebehandlungsofen bewegt wird.

10. Das Verfahren zum Be- und Entladen eines Wärmebehandlungsofens nach einem der Ansprüche 6 bis 9, **dadurch gekennzeichnet, dass** das erste Werkstück bei Schritt f) von einer Stoß- oder Zugeinrichtung von der unteren Ebene (22) entfernt wird.

11. Das Verfahren zum Be- und Entladen eines Wärmebehandlungsofens nach einem der Ansprüche 6, 7, 9 oder 10, **dadurch gekennzeichnet, dass** die Hubstreben (31) nach Schritt b) derart weiter abgesenkt werden, dass die Mitnehmer (35, 36) in die Öffnungen (21a, 22a) in den Ebenen (21, 22) bewegt werden, wobei das erste Werkstück von den unteren Mitnehmern (36) auf der unteren Ebene (22) abgestellt wird, dass bei Schritt c) das zweite Werkstück mit einer Stoß- oder Zugeinrichtung auf die obere Ablagefläche bewegt wird, und dass anschließend die Vorrichtung über die Hubstreben (31) derart angehoben wird, dass die Mitnehmer (35, 36) die Werkstücke von den jeweiligen Ebenen (21, 22) anheben.

## Claims

1. Apparatus for loading and unloading a heat treatment furnace including a frame (20) with a first upper and a second lower plane (21, 22), which are arranged parallel above one another and are connected together by means of a plurality of frame struts (23), wherein the first and second plane (21, 22) each have a plurality of openings (21a, 22a) and wherein the struts have a plurality of guide means (25), a plurality of lifting struts (31), which are connected to a lifting mechanism (34) and are mounted to be vertically moveable in guide means (25) on the frame struts (23) and extend vertically beyond the upper plane (21), wherein each lifting strut (31) has a carrier (35) at a first position associated with the upper plane (21) and a carrier (36) at a second position associated with the lower plane (22), whereby the carriers (35, 36) are so aligned on the lifting struts (31) that they are moveable into the openings (21a, 22a) in the associated planes (21, 22) on vertical movement of the lifting struts (31) and at least one retaining means, which is arranged on a frame strut (23) and which limits the vertical movement of the corresponding lifting strut (31).

2. Apparatus as claimed in claim 1, **characterised in that** slides are arranged on the upper surface of at least one plane (21, 22).

3. Apparatus as claimed in claims 1 or 2, **characterised in that** at least the lower plane (22) has additional openings.

4. Apparatus as claimed in one of claims 1 to 3, **characterised in that** at least one of the guide means (25) is constructed as retaining means, which limits the vertical movement of the lifting struts (31) with respect to the frame.

5. Apparatus as claimed in one of claims 1 to 4, **characterised in that** the lifting struts (31) are connected together at their upper end by means of coupling elements (32, 33).

6. A method of loading and unloading a heat treatment furnace with an apparatus as claimed in one of claims 1 to 5 and a quenching device (40) arranged below the apparatus, wherein:
a) the apparatus is lifted by means of the lifting struts (31) into a first position, in which a first workpiece is moved out of a heat treatment furnace on to the lower carriers (36),
b) the apparatus is lowered by means of the lifting struts so far into a second position that the lower section of the apparatus including the lower carriers (36) and the lower plane (22) is moved into the quenching device (40) and the lower plane (22) is positioned in the quenching device but the carriers (35, 36) remain above the respective plane (21,22),
c) a second workpiece is moved on to an upper support surface constituted by the upper plane (21) or the upper carriers (35),
d) the second workpiece is moved from the upper support surface into the heat treatment furnace,
e) the apparatus is lowered by means of the lifting struts into a third position such that the carriers (35, 36) move into the planes (21, 22) and the first workpiece is then deposited by the lower carriers (36) on the lower plane (22), and
f) the first workpiece is removed from the lower plane (22)

7. The method of loading and unloading a heat treatment furnace as claimed in claim 6, **characterised in that** in step a), a lifting/lowering manipulator engages beneath the first workpiece in the heat treatment furnace and deposits it on the lower carriers (36).

8. The method of loading and unloading a heat treatment furnace as claimed in claim 6 or 7, **characterised in that** in step c) the second workpiece is deposited with a lifting/lowering manipulator on the upper carriers (35), wherein the lifting/lowering manipulator engages beneath the second work piece during the transport on to the upper carriers (35).

9. The method of loading and unloading a heat treatment furnace as claimed in one of claims 6 to 8, **characterised in that** in step d) a lifting/lowering manipulator engages beneath the first workpiece which is moved into the heat treatment furnace.

10. The method of loading and unloading the heat treatment furnace as claimed in one of claims 6 to 9, **characterised in that** in step f) the first workpiece is removed from the lower plane (22) by a pushing or pulling device.

11. The method of loading and unloading a heat treatment furnace as claimed in one of claims 6, 7, 9 or 10, **characterised in that** after step b) the lifting struts (31) are lowered further such that the carriers (35, 36) are moved into the openings (21a, 22a) in the planes (21, 22), wherein the first workpiece is deposited by the lower carriers (36) on the lower plane (22), that in step c) the second workpiece is moved with a pushing or pulling device on to the upper support surface and that the apparatus is then lifted by means of the lifting struts (31) such that the carriers (35, 36) lift the workpieces from the respective planes (21, 22).

## Revendications

1. Dispositif de chargement et de déchargement d'un four
de traitement thermique, comprenant :
un châssis (20) avec un premier plan supérieur et un second plan inférieur (21, 22), qui sont disposés parallèlement l'un au-dessus de l'autre et sont raccordés l'un à l'autre par une pluralité d'entretoises de châssis (23), dans lequel les premier et second plans (21, 22) présentent respectivement une pluralité d'ouvertures (21a, 22a) et les entretoises de châssis présentent une pluralité de moyens de guidage (25),
une pluralité d'entretoises de levage (31) raccordées à un mécanisme de levage (34), qui sont montées de manière déplaçable verticalement dans les moyens de guidage (25) des entretoises de châssis (23) et s'étendent verticalement au-delà du plan supérieur (21), chaque entretoise de levage (31) présentant un élément d'entraînement (35, 36) dans une première position affectée au plan supérieur (21) et dans une deuxième position affectée au plan inférieur (22), dans lequel les éléments d'entraînement (35, 36) sont alignés sur les entretoises de levage (31) de sorte qu'ils soient déplaçables lors d'un mouvement vertical des entretoises de levage (31) dans les ouvertures (21a, 22a) des plans affectés (21, 22), et au moins un moyen de retenue aménagé sur une entretoise de châssis (23), qui limite le mouvement vertical de l'entretoise de levage correspondante (31).

2. Dispositif selon la revendication 1, **caractérisé en ce que** l'on aménage des glissières sur la face supérieure d'au moins un plan (21, 22).

3. Dispositif selon l'une quelconque des revendications 1 ou 2, **caractérisé en ce qu'**au moins le plan inférieur (22) présente des ouvertures supplémentaires.

4. Dispositif selon l'une quelconque des revendications 1 à 3, **caractérisé en ce qu'**au moins un des moyens de guidage (25) se présente sous la forme d'un moyen de retenue qui limite le mouvement vertical des entretoises de levage (31) par rapport au châssis.

5. Dispositif selon l'une quelconque des revendications 1 à 4, **caractérisé en ce que** les entretoises de levage (31) sont raccordées l'une à l'autre à leur extrémité supérieure via des éléments de couplage (32, 33).

6. Procédé de chargement et de déchargement d'un four de traitement thermique avec un dispositif selon l'une quelconque des revendications 1 à 5, ainsi qu'une installation de trempe (40) aménagée sous le dispositif, dans lequel :
a) le dispositif est soulevé par les entretoises de levage (31) dans une première position, dans laquelle une première pièce est déplacée d'un four de traitement thermique sur l'élément d'entraînement inférieur (36),
b) le dispositif est abaissé par les entretoises de levage (31) dans une deuxième position jusqu'à ce que la section inférieure du dispositif comprenant l'élément d'entraînement inférieur (36) et le plan inférieur (22) se déplace dans l'installation de trempe (40) et que le plan inférieur (22) soit déposé dans l'installation de trempe (40), les éléments d'entraînement (35, 36) restant toutefois au-dessus du plan respectif (21, 22),
c) une seconde pièce est déplacée sur une surface réceptrice supérieure formée du plan supérieur (21) ou des éléments d'entraînement supérieurs (35),
d) la seconde pièce est déplacée de la surface réceptrice supérieure dans le four de traitement thermique,
e) le dispositif est abaissé par les entretoises de levage dans une troisième position de sorte que les éléments d'entraînement (35, 36) se déplacent dans les plans (21, 22) et qu'en l'occurrence, la première pièce soit déposée par les éléments d'entraînement inférieurs (36) sur le plan inférieur (22), et
f) la première pièce est retirée du plan inférieur (22).

7. Procédé de chargement et de déchargement d'un four de traitement thermique selon la revendication 6, **caractérisé en ce qu'**à l'étape a), un manipulateur de levage/abaissement saisit par le dessous la première pièce dans le four de traitement thermique et la dépose sur l'élément d'entraînement inférieur (36).

8. Procédé de chargement et de déchargement d'un four de traitement thermique selon la revendication 6 ou 7, **caractérisé en ce que** la seconde pièce est déposée à l'étape c) avec un manipulateur de levage/abaissement sur l'élément d'entraînement supérieur (35), dans lequel le manipulateur de levage/abaissement saisit par le dessous la seconde pièce lors du transport sur l'élément d'entraînement supérieur (35).

9. Procédé de chargement et de déchargement d'un four de traitement thermique selon l'une quelconque des revendications 6 à 8, **caractérisé en ce que** la première pièce est saisie par le dessous à l'étape d) par un manipulateur de levage/abaissement et déplacée dans le four de traitement thermique.

10. Procédé de chargement et déchargement d'un four de traitement thermique selon l'une quelconque des revendications 6 à 9, **caractérisé en ce que** la première pièce est retirée du plan inférieur (22) à l'étape f) par un dispositif d'impact ou de traction.

11. Procédé de chargement et de déchargement d'un four de traitement thermique selon l'une quelconque des revendications 6, 7, 9 ou 10, **caractérisé en ce que** les entretoises de levage (31) sont encore abaissées après l'étape b) de sorte que les éléments d'entraînement (35, 36) soient déplacés dans les ouvertures (21a, 22a) des plans (21, 22), la première pièce étant déposée par l'élément d'entraînement inférieur (36) sur le plan inférieur (22), qu'à l'étape c), la seconde pièce soit déplacée avec un dispositif d'impact ou de traction sur la surface réceptrice supérieure et que le dispositif soit ensuite soulevé par les entretoises de levage (31) de sorte que les éléments d'entraînement (35, 36) soulèvent les pièces des plans respectifs (21, 22).
